# FASCICULE DE BREVET EUROPEEN

(11) **EP 0 648 896 B1**
(45) Date de publication et mention de la délivrance du brevet: **22.03.2000**
(21) Numéro de dépôt: 94402282.1
(22) Date de dépôt: 11.10.1994
(51) Int. Cl.: E01C 11/22, E01C 5/20

(54) **Bourrelet latéral de guidage d'eau pour voie routière**
Seitlicher Führungsstreifen für Wasser auf Fahrbahnen
Lateral guiding strip for water on roads

(30) Priorité: 19.10.1993 FR 9312447
(43) Date de publication de la demande: 19.04.1995
(73) Titulaire: SCREG, F-78065 St Quentin-En-Yvelines (FR)
(72) Inventeur: Thomassey, Bernard, F-70210 Melicourt (FR)
(74) Mandataire: Jacobson, Claude

(56) Documents cités:
- EP-A- 0 408 447
- DE-A- 1 534 250
- DE-A- 1 658 448
- DE-A- 2 758 696
- FR-A- 2 221 581
- BETONWERK + FERTIGTEIL TECHNIK, vol.43, no.6, Juin 1977, WIESBADEN DE page 288 KUTHE 'VORFÜHRUNG EINES NEUARTIGEN KLEBEVERFAHRENS FÜR BETON-BORDSTEINE'

## Description

La présente invention est relative à un bourrelet latéral de guidage d'eau pour voie routière.

Pour éviter le ravinement le long des autoroutes construites en talus, il convient de guider l'eau de ruissellement vers des descentes aménagées sur les pentes des talus. Pour cela, il est courant d'installer un dispositif guidant les eaux drainées vers l'entrée de ces descentes. Ce dispositif, pour être protégé des chocs, est généralement mis en place sous la glissière de sécurité qui borde la chaussée.

Une solution couramment utilisée consiste à poser un enrobé bitumineux en forme de bourrelet le long des bords latéraux de la chaussée. Cet enrobé est un mélange extrudé de bitume et de granulats rocheux. Cependant, sa mise en oeuvre nécessite une machine d'extrusion spéciale et, lors des réfections de la chaussée, le démontage des glissières. De plus, on obtient une mauvaise finition des raccordements au niveau des descentes d'eau.

Il est encore connu de coller des bourrelets en béton préfabriqués. Le travail dans les courbes et près des descentes d'eau est alors rendu très difficile parce que les bordures sont rigides. Cette solution est donc coûteuse en main-d'oeuvre de maçonnerie.

L'invention a pour but de fournir un bourrelet latéral de guidage d'eau qui permettre de s'affranchir de ces inconvénients, c'est-à-dire qui soit léger, facile à poser même en présence d'une glissière de sécurité et qui puisse aisément suivre les courbes de la voie et se raccorder aux descentes d'eau, ceci malgré un faible prix de revient.

A cet effet, l'invention a pour objet un bourrelet latéral de guidage d'eau pour voie routière, caractérisé par la partie caractérisante de la revendication 1.

Le bourrelet de guidage d'eau suivant l'invention peut comporter une ou plusieurs des caractéristiques décrites dans les sous-revendications 2 à 9.

Le DE-A-2758696 décrit un bourrelet utilisable comme bordure, notamment pour terain de sport, constitué d'un corps souple à base de particules de caoutchouc broyé, de liège broyé et d'un liant. Une armature flexible est noyée dans ce corps.

Des exemples de réalisation de l'invention vont maintenant être décrits en regard du dessin annexé, sur lequel :
- la Figure 1 est une vue en perspective d'un tronçon d'un bourrelet suivant l'invention;
- la Figure 2 est une vue schématique en coupe transversale d'un bord latéral d'une chaussée d'autoroute équipé d'un tel bourrelet; et
- la Figure 3 est une vue schématique en perspective correspondante.

La Figure 1 montre un tronçon de bourrelet 1 constitué par un corps souple moulé ou extrudé ayant une longueur déterminée, typiquement 3 m. Ce bourrelet est composé de particules de caoutchouc recyclé broyé provenant en particulier de pneus recyclés, de granulats rocheux ainsi que d'un liant, qui est par exemple un polyuréthanne.

Dans le but d'obtenir à la fois une bonne cohésion du bourrelet et un prix de revient avantageux, les déchets caoutchouteux et les granulats ont des granulométries voisines, notamment de l'ordre de 2 à 5 mm, et des proportions volumiques (hors liant) semblables, soit environ 50% pour chacun d'entre eux. Le liant représente 7% du volume total du bourrelet. Ce mélange à trois constituants peut être mis en forme par moulage, ou bien extrudé puis tronçonné. La section transversale d'un tronçon est constante et trapézoïdale, avec deux angles droits et les deux autres à 45°, de manière à obtenir une face 2 inclinée à 45°. Lors de la pose du bourrelet, ce pan incliné est orienté vers le milieu de la chaussée. La largeur de la face supérieure 3 du bourrelet est légèrement plus petite que la hauteur de la face extérieure verticale 4, et environ deux fois plus petite que la largeur de la face inférieure 5, qui repose sur la chaussée.

A titre d'exemple numérique, on peut choisir comme largeurs des faces 3 et 5, respectivement 6 et 13 cm, et 7 cm comme hauteur de la face 4.

Les figures 2 et 3 représentent le bourrelet 1 collé sur le revêtement bitumineux 6 de l'autoroute, sous la glissière de sécurité 7 pour le protéger. La face inférieure 5 du bourrelet est fixée directement au revêtement 6 par une couche de colle 8 permettant une bonne adhérence entre le caoutchouc utilisé et le revêtement routier. On préfère ici utiliser comme colle un bitume avec élastomère incorporé, un exemple étant la composition disponible dans le commerce sous la marque déposée BITULASTIC.

On voit qu'il n'est pas nécessaire de démonter la glissière de sécurité pour coller les tronçons du bourrelet, lesquels présentent une souplesse notable. Ainsi, leur rayon de courbure pouvant atteindre 1 m, il est facile de suivre les courbes de la chaussée et de raccorder le bourrelet à l'entrée des descentes d'eau 9 aménagées à certains emplacements le long du talus latéral 10 de l'autoroute (Figure 3). Au moins dans ces zones de forte courbure, en plus du collage, il peut être nécessaire de maintenir les tronçons du bourrelet par des organes mécaniques tels que des clous.

La mise en place de ces bourrelets latéraux est rendue aisée par leur légèreté, leur poids étant d'environ 8 à 9 kg/m. Il est également compréhensible que la quantité de granulats rocheux peut varier suivant les applications particulières envisagées.

En variante, les granulats rocheux peuvent être remplacés par des déchets de matière plastique broyés, par exemple en polypropylène provenant de pare-chocs d'automobiles, en polyéthylène réticulé (PER) provenant de tuyaux ou en chlorure de polyvinyle (PVC) provenant de bouteilles. Ces déchets sont broyés de manière à avoir une granulométrie analogue à celle des granulats rocheux, et sont incorporés sensiblement dans la même proportion volumique. On obtient ainsi des bourrelets nettement allégés.

## Revendications

1. Bourrelet latéral de guidage d'eau pour voie routière, caractérisé en ce qu'il comprend un corps souple préfabriqué (1) à base de particules de caoutchouc broyé, notamment de caoutchouc recyclé broyé, et de granulats rocheux ou de déchets de matière plastique broyés, ces particules et ces granulats ou ces déchets broyés étant agglomérés par un liant et les proportions volumiques des particules de caoutchouc et des granulats rocheux ou desdits déchets broyés étant voisines l'une de l'autre, ledit bourrelet pouvant être collé sur le revêtement de la chaussée.

2. Bourrelet suivant la revendication 1, caractérisé en ce que le liant est un polymère à base de polyuréthanne.

3. Bourrelet suivant la revendication 1 ou 2, caractérisé en ce que les granulométries des particules de caoutchouc broyé et des granulats rocheux ou desdits déchets broyés sont voisines, notamment de l'ordre de 2 à 5 mm.

4. Bourrelet suivant l'une quelconque des revendications 1 à 3, caractérisé en ce que la quantité de liant représente environ 7% du volume total du corps (1) du bourrelet.

5. Bourrelet suivant l'une quelconque des revendications 1 à 4, caractérisé en ce que le corps (1) est à section constante.

6. Bourrelet suivant l'une quelconque des revendications 1 à 5, caractérisé en ce que la section du corps (1) comporte une face inclinée (2), notamment à 45°, dirigée vers le milieu de la chaussée.

7. Bourrelet suivant la revendication 6, caractérisé en ce que la section du corps (1) est trapézoïdale.

8. Dispositif de guidage d'eau pour voie routière, comprenant un bourrelet suivant l'une quelconque des revendications 1 à 7, collé sur le revêtement de la chaussée au moyen d'une colle qui est un bitume avec un élastomère incorporé et coopère directement avec le corps du bourrelet.

9. Dispositif suivant la revendication 8, caractérisé en ce que, au moins dans des zones dans lesquelles il est incurvé, le bourrelet (1) est en outre maintenu sur la chaussée par des organes mécaniques.

## Claims

1. Lateral water guidance buffer for roads, characterised in that it consists of a supple prefabricated body (1) with a base of ground rubber, notably recycled ground rubber particles and rock aggregates or ground waste plastic material. These particles and these aggregates, or this ground waste are conglomerated with a binder and the proportions per unit volume of the particles of rubber and the rock aggregates or the said ground waste close to one another. The said buffer can be stuck to the road surface.

2. Buffer following claim 1,characterised in that the binding agent is a polymer with a polyurethane base.

3. Buffer following claim 1 or 2, characterised in that the size distribution of the particles of ground rubber and the rock aggregates or the said ground waste are close, notably in the region of 2 to 5 mm.

4. Buffer following any of the claims 1 to 3, characterised in that the quantity of binding agent represents about 7% of the total body (1) volume of the buffer.

5. Buffer following any of claims 1 to 4, characterised in that the body (1) is in continuous sections.

6. Buffer following any of the claims 1 to 5, characterised in that the cross section of the body (1) consists of a face tilted (2) notably at 45°, towards the middle of the road.

7. Buffer following claim 6, characterised in that the cross section of the body (1) is trapezoid.

8. Water guidance device for roads, consisting of a buffer following any of claims 1 to 7, stuck to the road surface by means of a glue which is a bitumen with an incorporated elastomer and combines directly with the body of the buffer.

9. Device following claim 8, characterised in that at least in the areas in which it is curved, the buffer (1) is further held on the road by mechanical instruments.

## Patentansprüche

1. Seitenleiste zur Führung von Wasser für Autostraßen, dadurch gekennzeichnet, daß sie einen vorgefertigten biegsamen Körper (1) auf Basis von Teilchen aus zerkleinertem Gummi, insbesondere aus zerkleinertem rezykliertem Gummi, und Steingranulat oder zerkleinerten Kunststoffabfällen umfaßt, wobei diese Teilchen und dieses Granulat oder die zerkleinerten Abfälle durch ein Bindemittel zusammengefügt werden und die Volumenanteile der Gummiteilchen und des Steingranulats oder der zerkleinerten Abfälle einander ähnlich sind, wobei die Leiste auf den Belag der Fahrbahn aufgeklebt werden kann.

2. Leiste nach Anspruch 1,
**dadurch gekennzeichnet, daß** das Bindemittel ein Polymer auf Basis von Polyurethan ist.

3. Leiste nach Anspruch 1 oder 2,
**dadurch gekennzeichnet, daß** die Körnchengrößen der Teilchen aus zerkleinertem Gummi und des Steingranulats oder der zerkleinerten Abfälle einander ähnlich sind, insbesondere ungefähr 2 bis 5 mm.

4. Leiste nach einem der Ansprüche 1 bis 3,
**dadurch gekennzeichnet, daß** die Bindemittelmenge ungefähr 7 % vom Gesamtvolumen des Körpers (1) der Leiste ausmacht.

5. Leiste nach einem der Ansprüche 1 bis 4,
**dadurch gekennzeichnet, daß** der Körper (1) einen konstanten Querschnitt aufweist.

6. Leiste nach einem der Ansprüche 1 bis 5,
**dadurch gekennzeichnet, daß** der Querschnitt des Körpers (1) eine geneigte Fläche (2) insbesondere um 45° umfaßt, die zu der Mitte der Fahrbahn ausgerichtet ist.

7. Leiste nach Anspruch 6,
**dadurch gekennzeichnet, daß** der Querschnitt des Körpers (1) trapezförmig ist.

8. Vorrichtung zur Führung von Wasser für Autostraßen, bestehend aus einer Leiste nach einem der Ansprüche 1 bis 7, die auf den Fahrbahnbelag mit Hilfe eines Klebers aufgeklebt wird, der ein Bitumen mit einem eingegliederten Elastomer ist und direkt mit dem Körper der Leiste zusammenwirkt.

9. Vorrichtung nach Anspruch 8,
**dadurch gekennzeichnet, daß** zumindest in Bereichen, in denen sie gekrümmt ist, die Leiste (1) ferner auf der Fahrbahn durch mechanische Mittel gehalten wird.
